# EUROPÄISCHE PATENTSCHRIFT

(11) **EP 2 034 455 B1**
(45) Veröffentlichungstag und Bekanntmachung des Hinweises auf die Patenterteilung: **23.01.2013**
(21) Anmeldenummer: 07020973.9
(22) Anmeldetag: 26.10.2007
(51) Int. Cl.: G07D 9/00, G07F 1/00

(54) **Vorrichtung zur Zuführung von Münzen zu einer Münzannahmeöffnung an einem münzbetätigten Automaten**
Device for feeding coins into the aperture in a coin-operated apparatus
Dispositif destiné à l'alimentation de pièces de monnaie dans une ouverture de réception de pièces de monnaie sur un automate actionné par pièces de monnaie

(30) Priorität: 07.09.2007 DE 102007042706
(43) Veröffentlichungstag der Anmeldung: 11.03.2009
(73) Patentinhaber: adp Gauselmann GmbH, 32339 Espelkamp (DE)
(72) Erfinder: Gauselmann Paul, 32339 Espelkamp (DE)

(56) Entgegenhaltungen:
- EP-A1- 0 940 777
- AU-B2- 580 467
- DE-A1- 2 556 865
- US-A- 3 741 366
- US-A- 4 947 995

## Beschreibung

Die Erfindung bezieht sich auf eine Vorrichtung zur Zuführung von Münzen zu einer Münzannahmeöffnung an einem münzbetätigten Automaten gemäß dem Oberbegriff des Patentanspruchs 1.

Aus der AU 580467 B ist eine Vorrichtung zur Zuführung von Münzen zu einer Münzannahmeöffnung an einem münzbetätigten Automaten bekannt. Diese Vorrichtung umfasst eine prismenartige Münzaufnahme, die aus der Horizontalen zur Senkrechten in Richtung einer Münzaufnahmeöffnung geneigt ist. Der Münzaufnahmeöffnung ist ein Sperr- und Förderstangen- bzw. Hebelsystem zugeordnet, welches einen elektromagnetischen Antrieb umfasst. Balkenstangen und -hebel verhindern eine selbstständige Zuführung von Münzen in den Münzaufnahmeschlitz. Erst nach Aktivierung des Stellantriebs geben die Balken, bzw. Stangen, bzw. Hebel, die Münzannahmeöffnung frei und unterstützen darüber hinaus den Münzzugang in die Münzannahmeöffnung. Diese Vorrichtung weist jedoch den Nachteil auf, dass eine nachträgliche Installation an einem Automaten nicht möglich ist, da der Stellantrieb auf der Innenseite des Gehäuses des Automaten zu platzieren ist. Bedingt durch die Anordnung des Stellantriebs ist mit den entsprechenden Balken, Stangen und/oder Hebeln nicht gleichfalls die geforderte, kompakte Bauausführung möglich.

Ferner ist aus der EP 0 940 777 A1 eine Vorrichtung zur elektronischen Unterscheidung von Münzen bekannt. Mit dieser Vorrichtung werden Münzen unterschiedlicher Wertigkeit auf Echtheit und Wertigkeit geprüft, wobei Falsifikate zurückgegeben werden. Unterhalb eines münzannehmenden Trichters ist ein Endlosriemensystem angeordnet, mit dem die Münzen einer Umkehrwalze zugeführt werden. Längs der Münztransportfläche sind Münzunterscheidungssensoren angeordnet. Mit den Münzunterscheidungssensoren wird der Durchmesser, die Dicke und die Materialart der passierenden Münze ermittelt. Längsseitig der Transporteinrichtung ist eine Münzumlenk- und Abweisvorrichtung angeordnet, mit dem die Münzen entsprechend der zuvor ermittelten Wertigkeit sortiert werden.

Aus der DE 44 26 437 A1 ist eine Einrichtung zur Entgegnnahme von Münzen an einem münzbetätigten Automaten bekannt. Parallel zu einem Münzeinwurfschlitz des Automaten ist eine Einrichtung zur Entgegennahme von Münzen vorgesehen, die derart ausgebildet ist, dass diese das gesamte Mischgeld entgegennimmt und selbsttätig nachfolgend einzeln einem Münzprüfer zuführt. Zur Erzielung eines automatischen, kontinuierlichen Münzzuflusses zum Münzprüfer ist ein Stetigförderer mit einem Münzsammelraum vorgesehen, in dem die zu vereinzelten und dem Münzprüfer zuzuführenden Münzen als Mischgeld eingegeben werden können. Diese Einrichtung weist jedoch den Nachteil auf, dass auf Grund der Größe des als Hohlzylinder verwandten Fördermittels der Automat noch ein ausreichendes nicht benutztes Bauvolumen aufzuweisen hat, damit die Einrichtung integrierbar ist. Wenn hier als Fördermittel ein Hohlzylinder verwandt wird, ist dieser nicht unendlich im Durchmesser zu verkleinern, sodass bei nur wenigen Münzen, die zur Vereinzelung anstehen der Durchmesser des Hohlzylinders mindestens den dreifachen Durchmesser der größten anzunehmenden Münze entsprechen muss, damit sichergestellt werden kann, dass im Münzsammelraum befindliche Münzen einzeln entnommen, aufgerichtet und einem Münzschlitz zugeführt werden können.

Der Erfindung liegt die Aufgabe zu Grunde, eine kompakte, einfache, störungsunanfällige Vorrichtung an einem vorhandenen Münzschlitz eines münzbetätigten Automaten vorzusehen, damit diesem kontinuierlich Münzen vereinzelt zugeführt werden können.

Diese Aufgabe wird durch die Merkmale des Patentanspruchs 1 gelöst.

Durch die in den Unteransprüchen angegebenen Maßnahmen sind vorteilhafte Weiterbildungen und Verbesserungen möglich.

Die erfindungsgemäße Vorrichtung weist den Vorteil auf, dass diese sehr kompakt ausgebildet ist, und nur ein geringes Bauvolumen einnimmt, und nur zu einem geringen Teil in das Gehäuse des Automaten hineinragt. Die Vorrichtung kann auch derart ausgebildet werden, dass sie ausschließlich auf dem Bedienpult eines Automaten angeordnet werden kann und somit im Nachhinein Automaten mit der Vorrichtung ausgerüstet werden können. Ein weitergehender Vorteil der Vorrichtung besteht darin, dass sie störungsunanfällig ist, da die Münzen leicht der Vorrichtung zuführbar sind und jederzeit wieder leicht entnommen werden können. Bei Störungen in der Münzzuführung zu dem Automaten bedarf es deshalb keiner Aufsichtsperson, der Benutzer des Automaten kann bei einer Störung die durch die Münzzuführung innerhalb der Vorrichtung entstanden ist, selbstständig beheben.

In der Zeichnung ist die Erfindung in einer beispielsweisen Ausführungsform dargestellt. Es zeigt:
- Figur 1:: einen münzbetätigten Unterhaltungsautomaten auf dessen Bedienpult eine Münzaufnahme angeordnet ist, und
- Figur 2:: die Münzaufnahme nach Figur 1, perspektivisch dar- gestellt.

Ein in der Figur 1 perspektivisch dargestellter, münzbetätigter Automat 1, insbesondere ein Unterhaltungsautomat, umfasst ein Gehäusegrundkörper 2 und eine daran befestigte, verschwenkbar angeordnete, als Tür ausgebildete Frontseite 3. Die Frontseite 3 umfasst einen Bereich 4 für eine nicht näher dargestellte aus Umlaufkörpern und/oder einen TV-Monitor umfassenden Spieleinrichtung unterhalb der ein pultartig ausgebildetes Bedienpult 5 angeordnet ist. Auf dem Bedienpult 5 sind Bedienelemente 6 und eine Münzannahmeöffnung 7 angeordnet. Unterhalb des Bedienpults, ist am Grundkörper befestigt, eine Münzrejektschale 8 vorgesehen.

Die Münzannahmeöffnung 7 ist auf der Oberseite 9 des Bedienpults 5 angeordnet. Die Münzannahmeöffnung 7 erstreckt sich in Richtung der Frontseite 3. Der schlitzförmigen Münzannahmeöffnung 7 ist eine wannenartig ausgebildete Münzaufnahme 10 zugeordnet. Ein die Münzen unterstützender Bodenbereich 11 der Münzaufnahme 10 ist rutschenartig ausgebildet und aus der Horizontalen zur Münzannahmeöffnung 7 geneigt. Die Münzaufnahme 10 umfasst ein auf die Münzen wirkenden, die Münzen zur Münzannahmeöffnung 7 befördernden Stellantrieb. In der Münzaufnahme 10 sind die Münzen gestapelt angeordnet und können vom Benutzer des Unterhaltungsautomaten 1 leicht eingegeben und jederzeit wieder entnommen werden. Der Münzeingabeöffnung 7 ist ein nicht näher dargestellter, hilfskraftbetätigter Sperrmechanismus zugeordnet.

In der Figur 2 ist die Münzaufnahme perspektivisch dargestellt. Die Münzaufnahme 10 umfasst ein wannenartig ausgebildetes Münzaufnahmebehältnis 12. Bodenseitig weist das wannenartig ausgebildete Münzaufnahmebehältnis 12 zwei sich längst erstreckende schlitzartige, parallel verlaufende Durchbrüche 13 auf. Jedem Durchbruch 13 ist ein walzenartiger Stütz- und Andrückkörper 14 zugeordnet. Die walzenartigen Stütz- und Andrückkörper 14 werden von einem hilfskraftbetätigten Stellantrieb 15 unter Vermittlung eines Getriebes 16 gegensinnig angetrieben. Die Stütz- und Andrückkörper 14 sind zur Münzannahmeöffnung 7 hin verjüngend, kegelartig ausgebildet. Der Außenumfang der Stütz- und Andrückkörper 14 weist eine schraubenartige Struktur auf. Die Steigung der schraubenartigen Struktur ist derart ausgebildet, dass die Steigung größer ist, als die der dicksten zur Anwendung kommenden Münze. An dem wannenartigen Münzaufnahmebehältnis 12 ist außenseitig ein Befestigungsgestell 17 angeordnet. An dem Befestigungsgestell 17 ist ein elektromagnetischer Stellantrieb 15 befestigt. Das Befestigungsgestell 17 weist Lagerstellen für die Stütz- und Andrückkörper 14 auf. Auf einer Antriebswelle des elektromagnetischen Stellantriebs 15 ist ein Antriebsrad angeordnet, welches in Wendezahnrädern kämmt, die mit auf der Antriebswelle 18 der Stütz- und Andrückkörper 14 angeordneten Antriebszahnrädern kämmt.

Der schlitzförmigen Münzzuführöffnung 7 ist ein nicht näher dargestellter elektromagnetisch betätigbarer, die Münzannahmeöffnung 7 sperrender Sperrkörper zugeordnet. Der Stellantrieb für den Sperrkörper, und der Antrieb der Stütz- und Andrückkörper 14, werden von einer Steuereinheit des Automaten bestromt.

In einer weitergehenden erfindungsgemäßen Ausgestaltung wirkt auf die in der Münzaufnahmewanne befindliche Münzen ein Münzschieber. Mit dem Münzschieber wird der Münzstapel in Richtung der Münzzuführöffnung 7 befördert. Dem Münzschieber ist ein Federelement zugeordnet, mit dem ein kontinuierlicher Anpressdruck und Vorschub erzeugt wird.

In einer weiteren erfindungsgemäßen Ausgestaltung ist der Münzaufnahmebehälter teil eines Schwingfördersystems. Die Schwingung wird über ein Exenter-System auf den Münzaufnahmebehälter übertragen. An dem Exenter-System ist ein elektromagnetischer Stellantrieb angeordnet.

## Patentansprüche

1. Vorrichtung zur Zuführung von Münzen zu einer Münzannahmeöffnung (7) an einem münzbetätigten Automaten mit einem Stellantrieb, der einer Münzaufnahme (10) der Vorrichtung zugeordnet ist
**dadurch gekennzeichnet,**
**dass** die wannenartig ausgebildete Münzaufnahme (10) bodenseitig Durchbrüche (13) aufweist, die sich längs der Münzaufnahme(10) erstrecken, und dass den Durchbrüchen (13) Walzen (14) zugeordnet sind, die mittels eines hilfskraftbetätigten Stellantriebs (15) angetrieben werden.

2. Vorrichtung nach Anspruch (1),
**dadurch gekennzeichnet,**
**dass** die Walzen (14) in gegensinniger Drehrichtung angetrieben werden.

3. Vorrichtung nach Anspruch (1) und/oder Anspruch (2),
**dadurch gekennzeichnet,**
**dass** die Walzen (14) kegelartig ausgebildet sind.

4. Vorrichtung nach einem oder mehrerer der vorangegangenen Ansprüche,
**dadurch gekennzeichnet,**
**dass** die Walzen (14) am Außenumfang eine wendelförmige oder schraubenartige Struktur aufweisen.

5. Vorrichtung nach Anspruch (4),
**dadurch gekennzeichnet,**
**dass** die schraubenartige Struktur auf der Oberfläche der Walzen (14) eine Steigung aufweist, die gleich oder größer ist als die Dicke einer Münze.

## Claims

1. Apparatus for feeding coins to a coin-accepting opening (7) in a coin-operated machine, having an actuating drive which is assigned to a coin holder (10) of the apparatus,
**characterized**
**in that** the tray-like coin holder (10) has, on its base, through-passages (13) which extend along the coin holder (10), and in that the through-passages (13) are assigned rollers (14), which are driven by means of an auxiliary-force-operated actuating drive (15).

2. Apparatus according to Claim 1,
**characterized**
**in that** the rollers (14) are driven in opposite directions of rotation.

3. Apparatus according to Claim 1 and/or Claim 2,
**characterized**
**in that** the rollers (14) are of conical design.

4. Apparatus according to one or more of the preceding claims,
**characterized**
**in that** the rollers (14) have a helical or screw-like structure on the outer circumference.

5. Apparatus according to Claim 4,
**characterized**
**in that** the screw-like structure on the surface of the rollers (14) has a pitch which is equal to, or greater than, the thickness of a coin.

## Revendications

1. Dispositif d'acheminement de pièces de monnaie jusqu'à une ouverture de réception de pièces de monnaie (7) sur une machine automatique actionnée par des pièces de monnaie comprenant un mécanisme de commande qui est associé à un logement de pièces de monnaie (10) du dispositif,
**caractérisé**
**en ce que** le logement de pièces de monnaie (10) réalisé en forme de bac présente des passages (13) du côté du fond, lesquels passages s'étendent le long du logement de pièces de monnaie (10), et en ce que des rouleaux (14) sont associés aux passages (13), lesquels rouleaux sont entraînés au moyen d'un mécanisme de commande (15) actionné par une force auxiliaire.

2. Dispositif selon la revendication (1),
**caractérisé**
**en ce que** les rouleaux (14) sont entraînés dans des sens de rotation inverses.

3. Dispositif selon la revendication (1) et/ou la revendication (2),
**caractérisé**
**en ce que** les rouleaux (14) sont réalisés en forme de cône.

4. Dispositif selon l'une ou plusieurs des revendications précédentes,
**caractérisé**
**en ce que** les rouleaux (14) présentent sur la périphérie extérieure une structure de forme hélicoïdale ou de type vis.

5. Dispositif selon la revendication (4),
**caractérisé**
**en ce que** la structure de type vis présente sur la surface des rouleaux (14) un pas qui est supérieur ou égal à l'épaisseur d'une pièce de monnaie.
